# EUROPÄISCHE PATENTSCHRIFT

(11) **EP 0 851 793 B1**
(45) Veröffentlichungstag und Bekanntmachung des Hinweises auf die Patenterteilung: **04.08.1999**
(21) Anmeldenummer: 96932508.3
(22) Anmeldetag: 12.09.1996
(51) Int. Cl.: B07C 1/02

(54) **SORTIERVORRICHTUNG**
SORTING DEVICE
DISPOSITIF DE TRI

(30) Priorität: 22.09.1995 DE 19535330
(43) Veröffentlichungstag der Anmeldung: 08.07.1998
(73) Patentinhaber: SIEMENS AKTIENGESELLSCHAFT, 80333 München (DE)
(72) Erfinder: LOHMANN, Boris, D-78476 Allensbach (DE); ENENKEL, Peter, D-78465 Konstanz (DE)
(86) Internationale Anmeldenummer: EP9604003
(87) Internationale Veröffentlichungsnummer: WO9710904

(56) Entgegenhaltungen:
- EP-A- 0 101 370
- EP-A- 0 480 822
- EP-A- 0 608 161
- FR-A- 2 559 460

## Beschreibung

Die vorliegende Erfindung betrifft eine Sortiervorrichtung gemäß dem Oberbegriff des Patentanspruchs 1.

Zur Sortierung von Postsendungen, wie Briefen, Postkarten, Päckchen und dergleichen entsprechend auf ihrer Oberfläche angegebener Informationen ist bekannt diese Sendungen in spezielle Fördergutbehälter aufzunehmen, zu transportieren und gesteuert abzugeben.

So ist aus EP-A-0608161 eine Sortiervorrichtung bekannt, bei welcher flache Gegenstände mittels einer kanalförmigen örtlich festen Zuführvorrichtung seitlich in Fördergutbehälter transportiert werden. Diese Fördergutbehälter werden an der Zuführvorrichtung horizontal vorbeibewegt und die Gegenstände fallen dann durch gezieltes Öffnen von Klappen gemäß der Sortiervorschrift in darunter befindliche Sortierbehälter. Zum sicheren Einschleusen der Gegenstände in die bewegten Fördergutbehälter müssen entweder die Gegenstände in der Zuführvorrichtung eine sehr hohe Transportgeschwindigkeit aufweisen, was beim Abbremsen der Gegenstände im Fördergutbehälter zu Beschädigungen führen kann, oder die Geschwindigkeit der Fördergutbehälter ist sehr niedrig bzw. die Behälter stehen während der Einschleusung still, was eine Durchsatzreduzierung der Maschine bedeutet.

Der im Anspruch 1 angegebenen Erfindung liegt deshalb das Problem zugrunde, eine Sortiervorrichtung mit bewegbaren Fördergutbehältern zur seitlichen Aufnahme, zum Transport und zur steuerbaren Abgabe von flachen Gegenständen zu schaffen, die ein sicheres Einschleusen der Gegenstände in die vorbeibewegten Fördergutbehälter realisiert, ohne daß die Gegenstände dabei unzulässig beansprucht werden.

Die erfindungsgemäße Lösung weist den Vorteil auf, daß durch das Mitschwenken des letzten Teils der Zuführvorrichtung mehr Zeit für den Einschleusvorgang zur Verfügung steht.

Im folgenden wird die Erfindung anhand von Zeichnungen genauer erläutert. Im einzelnen zeigen
- Fig. 1: eine Prinzipdarstellung einer schwenkbaren Zuführeinrichtung
- Fig. 2: ein Orts-/Zeit-Diagramm des Förderkanals einer schwenkbaren Zuführeinrichtung
- Fig. 3: eine bevorzugte Ausführungsform einer schwenkbaren Zuführeinrichtung
- Fig. 4: eine bevorzugte Ausführungsform des Zuführkanals mit einer Kaskade von Förderkanälen und einer vorgeschalteten Weichenvorrichtung
- Fig. 5: eine Ausführungsform eines Fördergutbehälters.

Fig. 1 zeigt eine Sortiervorrichtung mit einer Zuführvorrichtung 12, die einen schwenkbaren Förderkanal 13 aufweist. Während der Einschleusung in einen der Fördergutbehälter 8 bewegt sich dieser schnabelartige Förderkanal 13 mit im wesentlichen gleicher Geschwindigkeit wie der Fördergutbehälterstrom, also mit v2 gemäß Fig. 1. Dadurch vergrößert sich das Zeitfenster, in dem eine verklemmungsfreie Einschleusung des Förderguts in den Fördergutbehälter 8 möglich ist. Nach vollständiger Aufnahme eines Förderguts in den Fördergutbehälter 8 schwenkt der Förderkanal 13 zurück. Anschließend wird die Geschwindigkeit des Förderkanals 13 wieder auf v2 eingestellt, um das nächste Fördergut zuzuführen.

In Fig. 2 ist eine Orts-/Zeit-Diagramm einer möglichen Schwenkbewegung des Förderkanals dargestellt. In dem mit Phase 1 bezeichneten Zeitintervall besteht zwischen der Spitze des Förderkanals und dem Behälterstrom kein Geschwindigkeitsunterschied, so daß eine Beladung der Fördergutbehälter in besonders einfacher und sicherer Weise möglich ist. In der Phase 2 erfolgt eine Richtungsumkehr, und in Phase 3 schwenkt der Förderkanal mit möglichst hoher Geschwindigkeit zurück. Nach erneuter Richtungsumkehr in Phase 4 erfolgt erneut eine synchrone Bewegung mit dem Behälterstrom.

Generell ist es nicht erforderlich, daß jeder Fördergutbehälter sukzessiv beladen wird. In Abhängigkeit von dem Durchsatz des zuführenden Systems kann auch nur jeder zweite oder n-te Behälter beladen werden. Es können z.B. auch drei Stoffeingabevorrichtungen mit je 10.000/h Durchsatz angeschlossen werden, so daß insgesamt ein Durchsatz von 30.000/h für den Fördergutbehälterstrom erforderlich ist. Darüberhinaus ist es möglich, den Förderkanal je nach Bedarf zu positionieren, insbesondere nach einer Schwenkstrategie, mit der das Eintreffen von Fördergut berücksichtigt wird und ggf. auch die Tatsache, daß bestimmte Behälter bereits gefüllt sind.

Der schwenkbare Förderkanal 13 kann durch einen Elektromotor oder pneumatisch bewegt werden oder durch eine temporäre mechanische Kopplung zwischen Fördergutbehälter 8 und Transportsystem, wobei ein Zurückschwingen z.B. durch eine Feder bewirkt wird. Dabei kommt es im allgemeinen eher auf eine synchrone Bewegung mit den bewegten Fördergutbehältern 8 als auch eine möglichst geringe Schwenkzeit an. Der Transport des Förderguts in dem schwenkbaren Förderkanal 13 kann mittels Bänder oder auch Rollensystemen erfolgen.

Fig. 3 zeigt ein Ausführungsbeispiel eines schwenkbaren Förderkanals 14 gemäß der US-PS 5,188,210, allerdings nur im Zusammenhang mit einer Weichenfunktion.

Fig. 4 zeigt eine weitere Ausführungsform der Erfindung, bei der einer Kaskade von Förderkanälen 15, 15' eine Weiche 16 vorgeschaltet ist. Damit läßt sich zusätzliche Zeit für das Rückschwenken der Förderkanäle gewinnen. In dem dargestellten Fall mit zwei Förderkanälen 15, 15' ergibt sich als maximal zulässige Rückschwenkzeit${\text{t}}_{\text{rück}} \text{=} \frac{\text{2xLückenlänge + 1 x Sendungslänge}}{{\text{v}}_{\text{1}}}$

Dies entspricht gerade der Zeit, die von der Hinterkante einer eingeschleusten Sendung 4 bis zur Vorderkante der nächsten durch den gleichen Förderkanal zuzuführenden Sendung verstreicht.

Darüberhinaus besteht die Möglichkeit, die Fördergeschwindigkeit in den Förderkanälen nicht konstant zu halten, sondern variabel zu steuern, so daß auch die Beladezeit variiert werden kann. Insbesondere kann durch Verringerung der Fördergeschwindigkeit beim Einschleusen des Förderguts in den Fördergutbehälter der Aufprall im Fördergutbehälter vermindert werden. Dies ermöglicht eine entsprechend verlängerte Einschleusezeit aufgrund der verringerten Geschwindigkeit.

Fig. 5 zeigt eine einfache Ausführungsform eines Fördergutbehälters, bei dem ein bewegbarer Wandteil um eine Drehachse D schwenkbar angeordnet ist.

## Patentansprüche

1. Sortiervorrichtung für flache Gegenstände, insbesondere Postgut, mit einem oder mehreren mittels einer Fördereinrichtung bewegbaren Fördergutbehältern (8), die Einschleus- und Ausschleusvorrichtungen aufweisen, wobei eine Ein- und Ausschleusung des Förderguts (4) derart erfolgt daß bei annähernd unveränderter räumlicher Orientierung der Fördergutbehälter (8) die Richtung der Einschleusung im wesentlichen horizontal sowie senkrecht zur Bewegungsrichtung der Fördergutbehälter (8) und die Richtung der Ausschleusung im wesentlichen vertikal ist, dadurch gekennzeichnet, daß eine Zuführvorrichtung (12), mit der das Fördergut (4) zu den Einschleusvorrichtungen geführt wird, mindestens einen schwenkbaren Förderkanal (13) aufweist, der während der Einschleusung des jeweiligen Fördergutes (4) mit im wesentlichen gleicher Richtung wie die bewegten Fördergutbehälter (8) geschwenkt und nach Aufnahme des jeweiligen Fördergutes (4) zurückgeschwenkt wird, wobei die Geschwindigkeit der Schwenkbewegungen der Geschwindigkeit der Fördergutbehälter (8) angepaßt ist.

2. Sortiervorrichtung nach Anspruch 1, dadurch gekennzeichnet, daß Zuführvorrichtung (12) und Förderkanal (13) als U-förmiger Transportkanal mit Rollen oder Unterführband und Seitenführungen ausgebildet sind.

3. Sortiervorrichtung nach Anspruch 1, dadurch gekennzeichnet, daß eine Weichenvorrichtung (16) vorgesehen ist, die einer Kaskade von Förderkanälen (15, 15') vorgeschaltet ist.

4. Sortiervorrichtung nach Anspruch 1 oder 2, dadurch gekennzeichnet, daß eine Positionierung der Förderkanäle (13) derart erfolgt, daß entsprechend dem von der Zuführvorrichtung (12) bereitgestellten Durchsatz an Fördergut (4) nur jedem n-ten Fördergutbehälter (8) Fördergut (4) zurückgeführt wird.

5. Sortiervorrichtung nach einem der Ansprüche 1-3, dadurch gekennzeichnet, daß Fördergut (4) nur den Fördergutbehältern (8) zugeführt wird, die nicht bereits gefüllt sind.

6. Sortiervorrichtung nach Anspruch 1, dadurch gekennzeichnet, daß die Fördergutbehälter (8) starr ausgebildete Wandteile sowie bewegbar angeordnete Wandteile aufweisen, wobei die Ausschleusung durch Öffnungen erfolgt, die mittels der bewegbar angeordneten Wandteile bildbar sind.

7. Sortiervorrichtung nach Anspruch 1, dadurch gekennzeichnet, daß eine Mehrzahl von Förderbehältern in der Fördereinrichtung synchron und mit konstanter Geschwindigkeit arbeiten.

## Claims

1. Sorting apparatus for flat articles, in particular mail, having one or more conveyable-article containers (8) which can be moved by means of a conveying device and have charging and discharging means, it being the case that charging and discharging of the conveyable articles (4) take place such that, with the three-dimensional orientation of the conveyable-article containers (8) remaining virtually unchanged, the charging direction is essentially horizontal and perpendicular to the movement direction of the conveyable-article containers (8) and the discharging direction is essentially vertical, characterized in that a feed means (12), which guides the conveyable articles (4) to the charging means, has at least one pivotable conveying channel (13) which, during charging of the respective conveyable articles (4), is pivoted in essentially the same direction as the moving conveyable-article containers (8) and is pivoted back once the respective conveyable articles (4) have been received, the speed of the pivot movements being adapted to the speed of the conveyable-article containers (8).

2. Sorting apparatus according to Claim 1, characterized in that feed means (12) and conveying channel (13) are designed as a U-shaped transporting channel with rollers or bottom guidance belt and side guides.

3. Sorting apparatus according to Claim 1, characterized in that there is provided a diverter means (16) which is arranged upstream of a series of conveying channels (15, 15').

4. Sorting apparatus according to Claim 1 or 2, characterized in that the conveying channels (13) are positioned such that, in accordance with the throughput of conveyable articles (4) which is provided by the feed means (12), conveyable articles (4) are fed only to every nth conveyable-article container (8).

5. Sorting apparatus according to one of Claims 1-3, characterized in that conveyable articles (4) are fed only to those conveyable-article containers (8) which have not already been filled.

6. Sorting apparatus according to Claim 1, characterized in that the conveyable-article containers (8) have rigid wall parts and moveable wall parts, the discharging operation taking place through openings which can be formed by means of the moveable wall parts.

7. Sorting apparatus according to Claim 1, characterized in that a plurality of conveyable-article containers in the conveying device operate synchronously and at a constant speed.

## Revendications

1. Dispositif de tri pour objets plats, notamment pour articles de courrier, comportant un ou plusieurs récipients (8) à produit transporté, qui peuvent être déplacés au moyen d'un convoyeur et qui comportent des dispositifs d'entrée et de sortie, une entrée ou une sortie du produit (4) transporté s'effectuant de telle sorte que, pour une orientation spatiale approximativement inchangée des récipients (8) à produit transporté, la direction d'entrée est essentiellement horizontale ainsi que perpendiculaire à la direction de déplacement des récipients (8) à produit transporté et la direction de sortie est essentiellement verticale,
**caractérisé** en ce qu'un dispositif (12) d'alimentation, par lequel le produit (4) transporté est envoyé aux dispositifs d'entrée, comporte au moins un canal (13) convoyeur pivotant qui, pendant l'entrée du produit (4) transporté respectif, pivote essentiellement dans la même direction que les récipients (8) en mouvement à produit transporté, puis pivote en retour après la réception du produit (4) transporté respectif, la vitesse des mouvements de pivotement étant adaptée à la vitesse des récipients (8) à produit transporté.

2. Dispositif de tri suivant la revendication 1, **caractérisé** en ce que le dispositif (12) d'alimentation et le canal (13) convoyeur sont réalisés sous forme de canal de transport en U, pourvu de rouleaux ou d'une bande transporteuse inférieure et de guides latéraux.

3. Dispositif de tri suivant la revendication 1, **caractérisé** en ce qu'il est prévu un dispositif (16) d'aiguillage qui précède une cascade de canaux (15, 15') convoyeurs.

4. Dispositif de tri suivant la revendication 1 ou 2, **caractérisé** en ce que les canaux (13) convoyeurs sont positionnés de telle sorte que, en fonction du débit de produit (4) transporté mis à disposition par le dispositif (12) d'alimentation, on ne charge d'un produit (4) transporté qu'un récipient (8) à produit transporté sur n récipients à produit transporté.

5. Dispositif de tri suivant l'une des revendications 1 à 3, **caractérisé** en ce qu'on n'envoie un produit (4) transporté qu'aux récipients (8) à produit transporté qui ne sont pas déjà remplis.

6. Dispositif de tri suivant la revendication 1, **caractérisé** en ce que les récipients (8) à produit transporté possèdent des parties de paroi fixes et des parties de paroi mobiles, la sortie s'effectuant par des ouvertures qui peuvent être formées au moyen des parties de paroi mobiles.

7. Dispositif de tri suivant la revendication 1, **caractérisé** en ce qu'une pluralité de récipients à produit transporté opèrent en synchronisme et à vitesse constante dans le dispositif de transport.
